# FASCICULE DE BREVET EUROPEEN

(11) **EP 1 695 154 B1**
(45) Date de publication et mention de la délivrance du brevet: **26.02.2014**
(21) Numéro de dépôt: 04797253.4
(22) Date de dépôt: 18.11.2004
(51) Int. Cl.: G04B 31/04, G04B 18/02

(54) **BLOC PALIER MUNI D'UN COUSSINET ET D'UNE RAQUETTE**
MIT EINEM LAGER UND EINEM REGLER AUSGESTATTETE LAGEREINHEIT
BEARING UNIT EQUIPPED WITH A BEARING AND A REGULATOR

(30) Priorité: 19.12.2003 CH 21912003
(43) Date de publication de la demande: 30.08.2006
(73) Titulaire: Incabloc SA, CH-2300 La Chaux-de-Fonds (CH)
(72) Inventeur: CLEUSIX, Willy, CH-1965 Savièse (CH); PERUCCHI, Norbert, CH-2072 Saint-Blaise (CH)
(74) Mandataire: Vigand, Philippe
(86) Numéro de dépôt international: PCT/CH2004/000696
(87) Numéro de publication internationale: WO 2005/059663

(56) Documents cités:
- CH-A- 153 542
- US-A- 3 487 632

## Description

La présente invention concerne un ensemble comprenant un pont d'un mouvement d'horlogerie et un bloc palier muni d'un coussinet et d'une raquette, destiné à être monté dans un mouvement de pièce d'horlogerie.

L'incorporation d'un coussinet, en particulier un coussinet amortisseur de chocs sur un palier monté directement dans un pont d'un mouvement de pièce d'horlogerie est connue de longue date. Il en est de même pour l'incorporation des pièces de la raquette, soit de l'ensemble des pièces servant au réglage de la fréquence d'oscillation du spiral, au dispositif précédent. Bien que cette technologie soit couramment utilisée, elle présente néanmoins quelques inconvénients. Le montage d'un palier muni d'un coussinet ainsi que des pièces de la raquette directement sur un pont nécessite au moins deux usinages de positionnement de précision sur le pont ; vu les autres usinages déjà nécessaires à la fabrication de ce pont, cette configuration augmente la difficulté de fabrication du pont, respectivement son coût. Par ailleurs, en montant le coussinet et la raquette directement sur le pont, ces pièces sont posées lors d'une étape d'achèvement du montage du mouvement ; par conséquent elles sont susceptibles d'être posées et réglées par du personnel non directement spécialisé. Un autre inconvénient de cette technologie réside dans le fait qu'il est nécessaire de conserver en stock des ponts complets, c'est-à-dire munis du coussinet et de la raquette, ce qui augmente inutilement le coût de stockage de ces éléments.

Le document CH 153542 décrit un ensemble d'un pont de mouvement et d'un bloc palier conventionnel.

Afin de pallier à ces inconvénients, les buts de l'invention sont donc de proposer un bloc palier muni d'un coussinet, de préférence un coussinet amortisseur de chocs, et d'une raquette, ne rencontrant pas les inconvénients mentionnés des pièces de l'art antérieur, un mouvement comprenant un tel bloc ainsi qu'une pièce d'horlogerie équipée d'un tel mouvement.

Ces buts sont obtenus par un ensemble comprenant un pont et un bloc palier muni d'un coussinet et d'une raquette, tel que décrit dans la revendication 1, un mouvement d'horlogerie tel que décrit dans la revendication 9 ainsi qu'une pièce d'horlogerie telle que décrite dans la revendication 10.

D'autres formes d'exécution ou variantes sont décrites dans les revendications dépendantes.

D'autres avantages de l'invention apparaissent encore à la lecture de la description ci-dessous d'une forme d'exécution d'un bloc palier, d'un mouvement et d'une pièce d'horlogerie selon l'invention, cette description étant à considérer en regard du dessin annexé comportant les figures où :
la figure 1 est une vue par-dessus d'une forme d'exécution particulière d'un bloc palier selon l'invention, et
la figure 2 est une coupe selon la ligne II-II de la figure précédente.

Sur les figures on distingue une portion du pont 1 dont un évidement 10 permet de loger un bloc 2 muni d'un coussinet 3, ainsi que des pièces de raquette 4, soit l'ensemble de pièces permettant le réglage de la fréquence d'oscillation du ressort spiral, ce dernier n'étant pas représenté sur ces figures. Les figures montrent une forme d'exécution particulière où le coussinet 3 comprend des moyens connus d'amortissement de chocs.

Comme on le voit particulièrement sur la figure 2, le coussinet 3 et les pièces de raquette 4 sont montées sur un bloc palier 2 indépendant du pont 1, mais destiné à être fixé sur ce dernier. La portion inférieure du bloc 2, portant le coussinet 3 ainsi que les pièces de raquette 4 comprend une portée cylindrique 20 apte à être chassée dans un trou traversant 11 aménagé dans l'évidement 10 du pont 1. De préférence, comme représenté ici, la portée cylindrique 20 est coaxiale avec l'axe de rotation du mobile (non représenté sur les figures) porté par le coussinet. Par ailleurs, le bloc 2 est en appui par sa face inférieure 21 sur une face supérieure 12 de l'évidement 10.

On voit donc bien que l'usinage du pont 1 est nettement simplifié relativement à celui nécessaire à la fabrication d'un pont muni directement d'un coussinet amortisseur et de la raquette, vu que, dans le cas d'un mouvement muni d'un bloc palier selon l'invention, seuls l'évidement 10 et le trou traversant 11 sont à usiner sur le pont.

La fabrication séparée d'éléments constitués chacun d'un bloc palier munis d'un coussinet amortisseur de choc et des pièces de raquette, indépendamment de la fabrication du pont, par du personnel dédié à cet effet, a l'avantage d'améliorer la régularité de fabrication de ces éléments de même que leur régularité de réglage.

La description ci-dessus, de même que les figures, concernent une forme d'exécution particulière d'un dispositif selon l'invention. D'autres formes d'exécution sont aussi possibles. Par exemple il n'est pas indispensable que le bloc palier soit entièrement logé dans un évidement aménagé dans le pont ; on pourrait tout aussi bien avoir un évidement pouvant n'accepter qu'une portion du bloc palier ou alors un bloc palier indépendant monté directement sur une face du pont. De même, les moyens de fixation du bloc palier avec le pont peuvent être différents de ceux décrits précédemment, dépendant essentiellement de la forme et de la constitution de ces deux éléments, comme par exemple une fixation par une ou plusieurs vis. Comme indiqué plus haut, il n'est pas indispensable à l'invention que le coussinet incorporé dans le bloc palier soit un coussinet muni de moyens d'amortissement de chocs ; il pourrait tout aussi bien s'agir de tout autre type de coussinet. Enfin, la raquette représentée sur les figures n'est qu'une forme d'exécution particulière d'une raquette permettant le réglage de la fréquence d'oscillation du spiral. D'autres formes d'exécution d'un tel organe sont possibles ; en particulier il n'est pas indispensable que toutes les pièces de la raquette soient disposées sur le bloc palier, certaines d'entre elles, par exemple celles servant à actionner la raquette, pourraient aussi être fixées directement sur le pont.

Il est bien entendu qu'un bloc palier déterminé, équipé comme indiqué précédemment peut être monté sur un pont, respectivement un mouvement ou une pièce d'horlogerie de n'importe quelle forme ou dimension ; de même, un pont déterminé peut recevoir différentes formes d'exécution de blocs paliers. Ces dernières caractéristiques permettent d'améliorer et de simplifier notablement la tenue des stocks de produits semi-finis.

## Revendications

1. Ensemble comprenant
un pont (1) d'un mouvement d'horlogerie muni d'un évidement (10) ; et
un bloc palier (2) sur lequel sont montés un coussinet (3) et au moins une partie des pièces constitutives d'une raquette (4),
le bloc palier muni dudit coussinet et de ladite au moins une partie des pièces constitutives d'une raquette étant apte à être logé dans ledit évidement, **caractérisé en ce que** ledit bloc palier comprend une surface inférieure d'appui (21) en appui sur une face supérieure (12) de l'évidement.

2. Ensemble selon la revendication 1, **caractérisé en ce que** le coussinet (3) comprend des moyens d'amortissement de chocs.

3. Ensemble selon l'une des revendications précédentes, **caractérisé en ce que** le bloc palier comprend des moyens de fixation au pont du mouvement d'horlogerie.

4. Ensemble selon la revendication 3, **caractérisé en ce que** lesdits moyens de fixation comprennent une portée cylindrique (20) destinée à fixer ledit bloc palier par chassage dans un trou traversant (11) aménagé dans le pont.

5. Ensemble selon la revendication 4, **caractérisé en ce que** la portée cylindrique est coaxiale à l'axe de rotation d'un mobile porté par le coussinet.

6. Ensemble selon l'une des revendications précédentes, **caractérisé en ce que** toutes les pièces constitutives d'une raquette (4) sont disposées sur ledit bloc palier.

7. Mouvement d'horlogerie muni d'un ensemble selon l'une des revendications précédentes.

8. Pièce d'horlogerie comprenant un mouvement d'horlogerie selon la revendication 7.

## Patentansprüche

1. Gruppe, die umfasst
eine Brücke (1) eines Uhrwerks, die mit einer Aussparung (10) ausgestattet ist, und
eine Lagereinheit (2), auf der ein Lager (3) und mindestens ein Teil der Teile, die einen Rücker (4) bilden, montiert sind,
wobei die Lagereinheit, die mit dem Lager und dem mindestens einen Teil der Teile, die einen Rücker bilden, ausgestattet ist, imstande ist, in der Aussparung untergebracht zu sein,
**dadurch gekennzeichnet, dass** die Lagereinheit eine untere Stützfläche (21) umfasst, die sich auf einer Oberseite (12) der Aussparung abstützt.

2. Gruppe nach Anspruch 1, **dadurch gekennzeichnet, dass** das Lager (3) Stoßdämpfungsmittel umfasst.

3. Gruppe nach einem der vorangehenden Ansprüche, **dadurch gekennzeichnet, dass** die Lagereinheit Befestigungsmittel an der Brücke des Uhrwerks umfasst.

4. Gruppe nach Anspruch 3, **dadurch gekennzeichnet, dass** die Befestigungsmittel eine zylindrische Auflagefläche (20) umfassen, die zur Befestigung der Lagereinheit durch Einpressen in ein Durchgangsloch (11), das in der Brücke ausgebildet ist, bestimmt ist.

5. Gruppe nach Anspruch 4, **dadurch gekennzeichnet, dass** die zylindrische Auflagefläche zur Rotationsachse eines Drehteils, das von dem Lager getragen wird, koaxial ist.

6. Gruppe nach einem der vorangehenden Ansprüche, **dadurch gekennzeichnet, dass** alle Teile, die einen Rücker (4) bilden, auf der Lagereinheit angeordnet sind.

7. Uhrwerk, das mit einer Gruppe nach einem der vorangehenden Ansprüche ausgestattet ist.

8. Uhr, die ein Uhrwerk nach Anspruch 7 umfasst.

## Claims

1. An assembly comprising
a bridge (1) of a clockwork mechanism provided with a recess (10) ; and
a bearing block (2) on which is mounted a bearing (3) and at least one portion of the constitutive parts of a regulator (4),
the bearing block provided with said bearing and with said at least one portion of the constitutive parts of a regulator being able to be housed in said recess,
**characterized in that** said bearing block comprises a lower supporting surface (21) bearing upon an upper face (12) of the recess.

2. The assembly according to claim 1, **characterized in that** the bearing (3) comprises shock absorbing means.

3. The assembly according to one of the preceding claims, **characterized in that** the bearing block comprises means for attachment to the clockwork mechanism bridge.

4. The assembly according to claim 3, **characterized in that** said attachment means comprise a cylindrical span (20) intended for attaching said bearing block, by driving it into a through-hole (11) made in the bridge.

5. The assembly according to claim 4, **characterized in that** the cylindrical span is coaxial with the axis of rotation of a mobile borne by the bearing.

6. The assembly according to one of the preceding claims, **characterized in that** all the constitutive parts of a regulator (4) are positioned on said bearing block.

7. A clockwork mechanism provided with an assembly according to one of the preceding claims.

8. A timepiece comprising a clockwork mechanism according to claim 7.
